# EUROPÄISCHE PATENTSCHRIFT

(11) **EP 0 420 859 B1**
(45) Veröffentlichungstag und Bekanntmachung des Hinweises auf die Patenterteilung: **16.09.1992**
(21) Anmeldenummer: 89905579.2
(22) Anmeldetag: 10.05.1989
(51) Int. Cl.: F26B 3/00, F26B 23/02

(54) **VERFAHREN UND VORRICHTUNG ZUR EMISSIONSARMEN TROCKNUNG VON HOLZSPÄNEN**
PROCESS AND APPARATUS FOR LOW-EMISSION DRYING OF WOOD CHIPS
PROCEDE ET DISPOSITIF POUR LE SECHAGE DE COPEAUX DE BOIS, AVEC REDUCTION DES EMANATIONS

(30) Priorität: 10.05.1988 AT 1225/88
(43) Veröffentlichungstag der Anmeldung: 10.04.1991
(73) Patentinhaber: M. KAINDL HOLZINDUSTRIE, A-5071 Wals (AT)
(72) Erfinder: SCHMIDT, Alfred, A-1130 Wien (AT)
(74) Vertreter: Brauneiss, Leo, Dipl.Ing.
(86) Internationale Anmeldenummer: AT8900047
(87) Internationale Veröffentlichungsnummer: WO8911072

(56) Entgegenhaltungen:
- DE-A- 2 640 508
- DE-A- 2 926 663
- DE-A- 3 125 235
- DE-A- 3 517 433
- DE-A- 3 534 260
- DE-C- 3 616 333
- FR-A- 2 157 383
- US-A- 4 475 294

## Beschreibung

Die Erfindung bezieht sich auf ein Verfahren und eine Vorrichtung zur emissionsarmen Trocknung von Holzspänen, bei welchem die feuchten Holzspäne in einer ersten vorzugsweise direkt beheizten Trockenstufe vorgetrocknet und in einer zweiten Trocknerstufe nachgetrocknet werden. Weiters bezieht sich die Erfindung auf eine Vorrichtung zur Durchführung des Verfahrens, mit einem ersten, vorzugsweise direkt beheizten Trockner zur Vortrockung der feuchten Holzpäne und einem diesem nachgeschalteten zweiten Trockner.

Hintereinandergeschaltete Trockner zur Trocknung von Materialien sind z.B. aus der DE-0S 26 40 508 und 35 34 260 bekannt. Ferner ist die thermische Reinigung von Abgasen prinzipiell aus der DE-PS 36 16 333 bekannt. Ferner sind aus der DE-0S 28 21 689 ein Verfahren und eine Vorrichtung der eingangs genannten Art bekannt. Aussagen über den Grad der Trocknung, die Art der Trocknerbeheizung und die Behandlung der Abgase werden allerdings nicht getroffen.

Holzpäne werden bekanntlich in großer Menge die Erzeugung von Spanplatten benötigt, wobei die Holzpäne zunächst mit einem Bindemittel, zumeist einem Harnstoff-Formaldehydharz, vermischt und sodann bei hohen Druck und hoher Temperatur in Pressen zu Platten gepreßt werden. Ist in den eingesetzten Holzspänen zu viel Wasser enthalten, so kommt es bei der Entnahme der frisch gepreßten Platten aus den Pressen zu einer explosionsartigen Zerstörung der Platten durch den im Inneren der Platte befindlichen, plötzlich expandierenden Wasserdampf. Es ist daher erforderlich, die Holzspäne vor der Verpressung auf einen Wassergehalt von höchstens 6 Gew.-% (bezogen auf absolut trockenes Holzgewicht) vorzutrocknen. Da aber frische Holzspäne je nach Holzart, Jahreszeit der Schlägerung und Lagerbedingungen 50 bis 150 Gew.-%, im Durchschnitt etwa 100 Gew.-%, bezogen auf das Holztrockengewicht, Feuchtigkeit enthalten, erfordert die Trocknung der Holzspäne von diesem relativ hohen Wassergehalt auf die erforderlichen 1 bis 6 Gew.-% sehr viel Wärme, so daß bei technischen Trocknungsverfahren auf den thermischen Wirkungsgrad besonders zu achten ist.

Zudem ergibt sich bei der Trocknung der Holzpäne noch das weitere Problem, daß im Holz neben Cellulose, Hemicellulose und Lignin noch harzartige Bestandteile (Terpene, vorwiegend α-Pinen) enthalten sind. Ein Teil dieser Stoffe hat einen relativ niedrigen Siedepunkt und ist außerden noch wassendampfflüchtig. Es kommt daher dazu, daß im Abgas von Spantrockenanlagen neben dem Wasserdampf auch solche Stoffe enthalten sind. Obwohl diese Stoffe nicht schädlich im engeren Sinn sind, geben sie doch den Abdämpfen der Trockner einen charakteristischen unangenehmen ruch. Zwar kann diese Belastung dadurch gemindert werden, daß statt des relativ harzreichen Nadelholzes das wesentlich harzärmere Laubholz ein gesetzt wird, so daß eine geringere Terpenemission anfällt, doch tritt dabei ein anderes Problem auf: Neben den erwähnten Stoffen ist nämlich im Abgas der Trockner auch Holzstaub in geringer Menge enthalten. Es hat sich gezeigt, daß gewisse Holzstaubarten, vorwiegend jene von Buchen- oder Eichenholz, möglicherweise krebserregend sind, so daß bei Einsatz dieser Holzarten die zulässigen Grenzwerte für den Staubgehalt im Abgas auf sehr niedrige Werte herabgesetzt wurden. Die üblichen Entstaubungsvorrichtungen, z.B. Multizyklone, reichen hier nicht mehr aus, es müssen Spezialfilter, insbesondere Gewebefilter, eingesetzt werden, wobei aber der hohe Wassergehalt im Trocknerabgas zu häufigen Betriebsstörungen führt.

Schließlich können im Trocknerabgas auch noch Stoffe enthalten sein, die sich durch thermische Zersetzung eines oder mehrerer Holzinhaltsstoffe (Cellulose, Lignine, Harze usw.) gebildet haben, so z.B. verschiedene Aldehyde und Säuren, wie Formaldehyd, Acetaldehyd, Essigsäure usw. Die Bildung solcher Stoffe tritt insbesondere bei hohen im Trockner verwendeten Trocknungstemperaturen auf, wie sie insbesondere bei direkt beheizten Trocknern zumeist vorliegen. Diese Stoffe sind zwar in der Regel nur in geringen Konzentrationen (etwa 10 bis 30 % von jenen der Terpene) im Abgas enthalten, sind aber doch hygienisch bedenklich und haben teilweise einen unangenehmen, stechenden Geruch, wirken also umweltbelastend.

Die bisherigen Versuche zur Abscheidung der störenden Stoffe aus den Abgasen von Holzspantrocknern blieben weitgehend erfolglos. Eine Waschung der Abgase mit Wasser zwecks Entfernung der organischen Stoffe ist zwar möglich, entfernt jedoch nur einen Teil der Schadstoffe, etwa 70 bis 80 %: verbleiben infolge des hohen Dampfdruckes der betreffenden Substanzen im Abgas. Außerdem muß das Waschwasser einer komplizierten Reinigung unterzogen werden, bevor es in den Vorfluter abgegeben werden kann.

Es wurde ferner bereits vorgeschlagen, die Trocknung der Holzspäne nicht mittels der zumeist üblichen, direkt beheizten Trockner, also durch direkte Trocknung mit heißen Rauchgasen durchzuführen, sondern mittels indirekt beheizter Trockner. Da bei indirekt beheizten Trocknern die Temperatur des Heizmittels (Dampf, Druckwasser, Wärmeträgeröl) auf maximal 200°C abgesenkt werden kann, wogegen bei direkt beheizten Trocknern die Rauchgaseintrittstemperatur in den Trockner in der Regel bei 400 bis 600°C liegt, ist mit indirekt beheizten Trocknern eine erhebliche Verringerung der thermischen Zersetzung der Holzbestandteile erzielbar, jedoch bleibt das Problem der Terpenemissionen ungelöst, da deren Abgabe aus den Holzspänen weitgehend temperaturunabhängig ist.

Die Erfindung setzt sich zur Aufgabe, ein Verfahren zur emissionsarmen Trocknung von Holzspänen der eingangs geschilderten Art zu schaffen, bei welchem diese Nachteile vermieden sind und eine Trocknung der Späne auf eine geringe Endfeuchte ohne wesentliche Emission von schädlichen Stoffen durchführbar ist. Die Erfindung löst diese Aufgabe bei einem Verfahren der eingangs genannten Art dadurch, daß die in der ersten Trocknerstufe auf einen Feuchtigkeitsgehalt von etwa 20 bis 50 % vorgetrockneten Holzspäne in der dieser Trocknerstufe nachgeschalteten zweiten Trocknerstufe auf einen Feuchtigkeitsgehalt von 1 bis 6 % fertiggetrocknet werden, wobei die zweite Trocknerstufe indirekt beheizt wird, daß die in den Abgasen beider Trocknerstufen enthaltenen organischen Stoffe vor der Abgabe der Abgase in die Atmosphäre durch Oxydation bei erhöhter Temperatur durch Erhitzung der Abgase beider Trocknerstufen in zumindest einer Brennkammer, vorzugsweise in dieser Brennkammer als erste und einer zweiten, in Bezug auf den Abgasstrom in Serie liegenden Brennkammer, zerstört werden und daß mit der gesamten Menge oder einer Teilmenge der die erste Brennkammer verlassenden Rauch-bzw. Abgase die erste Trocknerstufe beheizt wird. Die erfindungsgemäße Vorgansweise ermöglicht eine emissionsarmes aber wirthschaftliches Trocknungsverfahren (Vorrichtung) für Holzspäne. Die thermische Nachverbrennung der Trocknerbrüden - und zwar sowohl bei direkter, als auch bei indirekter Beheizung der Trockner - würde allein zwar die darin enthaltenen Schadstoffe zerstören, würde aber wegen des sher hohen Energiebedarfes einen wirtschaftlich nicht zu rechtfertigenden Energievenbrauch bedingen.

Die Ausführung der Trocknung in zwei Stufen verbessert zwar den energetischen Wirkungsgrad der Trocknung, bringt aber keine wesentliche Verringerung der Schadstoffemissionen mit sich. Die Kombination beider Maßnahmen ermöglicht es, die Trocknung der Späne sowohl emissionsarm, als auch mit vertretbarem Energieaufwand auszuführen, da die Abwärme der Nachverbrennung der Trocknerbrüden vollständig für die Trocknung genutzt werden kann.

Die indirekt beheizte Trocknerstufe bewirkt ferner eine schonendere Trocknung der Holzspäne bei gleichzeitiger durch Rauchgase ungestörter Wasserdampfabfuhr aus dieser Trocknerstufe.

Die Mäglichkeit der erfindungsgemäßen Nutzung der Abwärme der Nachverbrennung ist ferner an das Vorhandensein eines indirekt beheizten Trockners gebunden. Die Abwärme kann in Farm von Dampf oder von Wärmeträgeröl gewonnen werden; die Nutzung ist an das Vorhandensein eines Abnehmers für diesen Wärmeträger gebunden, d.h. bei Nutzung für die Trocknung an eine indirekte Beheizung zumindest eines Teiles der Trocknung. Die in den Abgasen enthaltenen festen, flüssigen und gasförmigen arganischen Stoffe werden praktisch vollständig oxydiert und es wird ein im wesentlichen schadstofffreies Abgas erhalten.

Im Rahmen der Erfindung werden die in den Abgasen enthaltenen organischen Stoffe auf zumindest 700°C, vorzugsweise 700 bis 1000°C, erhitzt. Es kann jedoch die zur Oxydation der arganischen Stoffe erforderliche Temperatur gesenkt werden, wenn im Rahmen der Erfindung die in den Abgasen enthaltenen organischen Stoffe im Beisein von Oxydationskatalysatoren, z.B. Platin, Chrom- ader Kupferoxyd auf keramischen Trägern bei erhöhter Temperatur zerstört werden, da dann diese Temperatur auf zumindest 300°C, insbesondere 300 bis 550°C, abgesenkt werden kann.

Reicht die Temperatur des die erste Brennkammer verlassenden Gases, insbesondere bei Verwendung von Katalysatoren zur Oxydation der organischen Stoffe in der zweiten Brennkammer aus, so kann im Rahmen der Erfindung das Abgas der ersten Trocknerstufe vollständig in die erste Brennkammer rückgeführt werden, wobei das diese Brennkammer verlassende Gas in zwei Teilströme geteilt wird, von denen der eine zur ersten Trocknerstufe geführt wird, wogegen der zweite in die zweite, insbesondere mit einem Katalysator versehene Brennkammer geführt wird. Da das aus der ersten Brennkammer kammende Gas bereits eine ausreichende Temperatur aufweist, ist in der zweiten Brennkammer kein zusätzlicher Brennstoff erforderlich.

Reicht hingegen die Temperatur des die erste Brennkammer verlassenden Gases zur Oxydation der organischen Stoffe nicht aus, so muß das Abgas der ersten Trocknerstufe in der ihr nachgeschalteten zweiten Brennkammer unter Zufuhr weiteren Brennstoffes auf die erforderliche Temperatur gebracht, also nachgeheizt werden.

Die Verwendung zweier, in Bezug auf den Durchlauf der zu trocknenden Holzspäne in Serie geschalteten Trockenstufen ergibt durch die Verwendung der indirekt beheizten zweiten Trockenstufe die Möglichkeit, das beschriebene Verfahren besonders energiesparend durchzuführen. Hiebei ist es gemäß einer bevorzugten Variante des erfindungsgemäßen Verfahrens möglich, die Abwärme der erhitzten Abgase zumindest zur teilweisen Beheizung der zweiten Trocknerstufe zu verwenden. Hiebei ist es im Rahmen der Erfindung besonders günstig, die Trocknung der Holzspäne in der ersten Trocknungsstufe so weit erfolgen zu lassen, daß die aus der Erhitzung der Abgase verfügbare Abwärme zumindest zur Deckung des Wärmebedarfes der zweiten Trocknungsstufe ausreicht. Besonders günstig ist es im Rahmen der Erfindung, dies so durchzuführen, daß auch der Wärmebedarf einer der zweiten Trocknerstufe nachgeschalteten Späneverarbeitungsanlage, insbesondere der Wärmebedarf von Pressen, gedeckt wird. Dies kann in einfacher Weise durch eine in den gereinigten Abdampf der Trockner eingeschaltete weitere Stufe durchgeführt werden, welche die in diesem Abdampf enthaltene Wärme rückgewinnt. Durch eine solche Ausführung der Holzspantrocknung gelingt es, die Trocknung mit hohem thermischen Wirkungsgrad, dabei aber praktisch emissionsfrei zu führen, denn die Feuchte der Holzspäne, die aus der ersten Trocknerstufe austreten, ist durch entsprechende Regelung der Beheizung dieser Trockenstufe wählbar. Auf diese Weise ist es möglich, die Trocknung an die wechselnde Eingangsfeuchte der frischen Holzspäne und an den wechselnden Wärmebedarf von Plattenpressen anzupassen, dabei aber den Brennstoffverbrauch minimal, d.h. den thermischen Wirkungsgrad der Trocknung optimal zu halten.

Eine erfindungsgemäße Vorrichtung der eingangs genannten Art zur Duchführung des erfindungsgemäßen Verfahrens ist dadurch gekennzeichnet, daß der zweite Trockner indirekt beheizt ist, daß den beiden Trocknern eine erste Brennkammer und gegebenenfalls eine zweite Brennkammer zur Erhitzung der Abgase dieser beiden Trockner nachgeschaltet ist und daß der erste Trockner über eine Leitung an die erste Brennkammer für seine Erwärmung mit der gesamten Menge oder einer Teilmenge der Ab- bzw. Rauchgase dieser Brennkammer angeschlossen ist. Damit läßt sich mit geringen apparativem Aufwand das erfindungsgemäße Verfahren durchführen, wobei die Verwendung unterschiedlich beheizter Trockner, nämlich eines indirekt beheizten Trockners für die zweite Trockenstufe, günstige Temperaturbedingungen im Hinblick auf einen günstigen thermischen Wirkungsgrad der Trocknung bringt, da im indirekt beheizten Trockner das Wärmeträgermedium wesentlich weniger heiß ist als die zur Beheizung eines direkten Trockners eingesetzten Rauchgase.

Eine besonders vorteilhafte Ausführungsform der erfindungsgemäßen Vorrichtung besteht darin, daß vom zweiten Trockner eine Leitung für die Abgase in die erste Brennkammer für die Beheizung des ersten Trockners führt, aus dem eine weitere Leitung in die erste Brennkammer bzw. eine Leitung in die zweite Brennkammer zur Erhitzung der Abgase führt. Die Abgase aus den zweiten Trockner gelangen daher hintereinander in zwei Brennkammern, was einer völligen Verbrennung der in ihnen enthaltenen Schadstoffe förderlich ist. Falls gewünscht, kann von der zur Brennkammer für die Erhitzung der Abgase führenden Leitung eine Leitung abzweigen, die zurück zur Brennkammer für die Beheizung des ersten Trockners führt. Für die in letzterer Leitung strömenden Abgase ergibt sich ebenfalls eine zweifache Verbrennung. Ist jedoch die Temperatur des die erste Brennkammer verlassenden Gases für die Oxydation der organischen Stoffe in der zweiten Brennkammer ausreichend hoch, so kann im Rahmen der Erfindung die Anordnung so getroffen sein, daß von der Leitung, welche die Abgase für die Beheizung des ersten Trockners führt, vor der Einmündung einer Eingabeleitung für die feuchten Späne eine Leitung abzweigt, welche in die zweite, mit einem Katalysator ausgerüstete Brennkammer führt.

Wie bereits erwähnt, ist es besonders vorteilhaft, die Abwärme der aus der Brennkammer zur Erhitzung der Abgase abströmende Wärme nutzbringend zu verwerten. Hiezu kann im Rahmen der Erfindung an die Brennkammer für die Ausnutzung der Hitze der Abgase ein Abhitzekessel angeschlossen sein, der eine zum zweiten Trockner und gegebenenfalls auch zu einer Späneverbrennungsanlage führende Abwärmeleitung hat. Weiters kann von diesem Kessel eine Leitung für die abgekühlten Abgase zu einem Kondensator führen, an dessen Gasabfuhrleitung gegebenenfalls eine vom Abhitzekessel beheizte Warmluftleitung angeschlossen ist.

Wenn im Vorstehenden von "Abgasen" der Trocknerstufen gesprochen ist, so sollen darunter auch die dampfförmigen Anteile verstanden werden.

In der Zeichnung ist das erfindungsgemäße Verfahren an Hand von schematischen Darstellungen dreier zur Durchführung dieses Verfahrens geeigneten Vorrichtungen näher erläutert, die in den Fig.1,2 und 3 dargestellt sind.

Die in Fig.1 dargestellte Anlage soll etwa 60 t Holzspäne pro Stunde mit einer Anfangsfeuchte von 100 % Wasser auf eine Endfeuchte von 2 % Wasser trocknen. Hiezu werden die feuchten Holzspäne über eine Eingabeleitung 1 mit der erwähnten Menge von 60 t/h der Einfallschleuse eines als direkt beheizter Stromtrockner ausgeführten ersten Trockners 2 zugeführt, der von einer Brennkammer 3 über eine Leitung 32 beheizt wird. Die Brennkammer 3 wird über eine Leitung 4 mit etwa 4 t/h Holzstaub beschickt, wie er als Abfall bei der Herstellung der Holzspäne, aber auch beim Schleifen der fertigen Holzspanplatten anfällt. Dieser Holzstaub wird zusammen mit den Abaasen des erwähnten ersten Trockners 2 und eines zweiten Trockners 5 verbrannt, welche Abgase über Leitungen 6 bzw.7 zugeführt werden und Temperaturen von etwa 200°C bzw. 100°C aufweisen. Das in der Brennkammer 3 entwickelte Rauchgas mit einer Temperatur von etwa 550°C strömt in den ersten Trockner 2 und trocknet dort in üblicher Weise die feuchten Holzspäne auf eine Feuchte von etwa 30 % Wasser. Die Abluft des Trockners 2 wird in einem üblichen Materialabscheider 8 von den mitgeführten Holzspänen getrennt, welche über eine Leitung 9 dem zweiten, indirekt beheizten Trockner 5 zugeführt werden. An den Materialabscheider 8 ist eine Abgasleitung 10 angeschlossen, an welche einerseits die Leitung 6, anderseits eine zu einer weiteren Brennkammer 11 führende Leitung 12 angeschlossen sind. Die über die Leitung 12 in die Brennkammer 11 gelangenden Abgase werden dort mit Hilfe von etwa 1400 Nm³/h Erdgas auf etwa 750 bis 800°C erhitzt, welches Erdgas über eine Leitung 13 der Brennkammer 11 zugeführt wird. An die Brennkammer 11 ist ein Abhitzekessel 14 angeschlossen, in welchem in einem Rohrsystem 15 ein Wärmeträgeröl auf eine Temperatur von etwa 200°C erhitzt wird, das den Abhitzekessel 14 über eine Leitung 16 mit dieser Temperatur verläßt. Dieses Wärmeträgeröl wird einerseits über eine an die Leitung 16 angeschlossene Leitung 17 zur Beheizung der für die Verpressung der Holzspanplatten verwendeten Pressen verwendet, anderseits führt die Leitung 16 zur indirekten Heizung 18 des zweiten Trockners 5 und von dort wieder zum Rohrsystem 15 des Abhitzekessels 14 über eine Leitung 19 zurück, an welche eine von den Pressen kommende Leitung 20 angeschlossen ist. Im Abhitzekessel 14 befindet sich ferner ein weiteres Rohrsystem 21, in welchem über eine Leitung 22 zugeführte Luft vorgewärmt wird, die einerseits mit einer Temperatur von etwa 120°C über eine Leitung 23 als Spülluft dem zweiten Trockner 5 zugeführt wird, anderseits mit einer Temperatur von etwa 200°C über eine Leitung 24 einer Abgasleitung 25, die zum Kamin führt.

Der zweite Trockner 5 ist als indirekt beheizter Röhrentrockner ausgeführt, in welchem die Späne auf die gewünschte Endfeuchte von etwa 2 % Wasser gebracht werden. Zur Entfernung des verdampften Wassers, dessen Menge etwa 8,4 t/h beträgt, wird die über die Leitung 23 mit einer Menge von etwa 34000 Nm³/h zugeführte Warmluft verwendet, wobei die gesamte Abluft über die Leitung 7 in die Brennkammer 3 strömt. Die trockenen Späne verlassen über eine Abfuhrleitung 26 den Trockner 5 in einer Menge von etwa 30,6 t/h.

Das Abgas des einen Wärmetauscher bildengen Abhitzekessel 14 enthält die gesamte Wassermenge der Späne und das aus den über die Leitungen 4 und 13 zugeführten Brennstoffen entstandene Wasser in Form von Dampf. Ein erheblicher Teil des Wärmeinhaltes dieses Abgases kann in einem Kondensator 27 unter Gewinnung von Heißwasser von etwa 75°C rückgewonnen werden, wobei der Kondensator 27 über eine Leitung 28 an den Ausgang des Abhitzekessels 14 angeschlossen ist. Das erwähnte Heißwasser verläßt den Kondensator 27 über eine Leitung 29, an welche eine zu einem Vorfluter führende Abzweigleitung 30 angeschlossen sein kann.

Da durch die erwähnte Wärmerückgewinnung im Kondensator 27 die über die Leitung 28 zugeführten Abgase erheblich abgekühlt werden, muß das über die Abgasleitung 25 aus dem Kondensator 27 abgeführte, gekühlte Abgas vor Austritt in die Atmosphäre wieder etwas aufgewärmt werden, um einen entsprechenden Auftrieb im Kamin zu erzeugen. Dies erfolgt zweckmäßig durch Zumischung einer geringen Menge (maximal 10.000 Nm³/h) an vorgewärmter Luft über die Leitung 24.

Die am Kamin austretenden Gase weisen einen Taupunkt von etwa 20°C auf und ergeben bei der Vermischung mit der Umgebungsluft bei den meisten Witterungsbedingungen keine Kondensation, d.h. sie sind nicht sichtbar. Außerdem enthalten sie - abgesehen von geringen Mengen an Holzasche - praktisch keine Schadstoffe und verursachen praktisch keine Geruchsbelästigung.

Die durch den Kamin abgeführte Abgasmenge beträgt etwa 60 000 Nm³/h, die dem Kondensator 27 über eine Leitung 31 zugeführte Menge an Kühlwasser mit einer Temperator von etwa 10°C beträgt etwa 300 m³/h. Die über die Leitung 17 den Pressen zugeführte Wärmemenge beträgt etwa 12,6 GJ/h.

Als direkt beheizter Trockner 2 und als indirekt beheizter Trockner 5 können Konstruktionen an sich bekannter Bauart verwendet werden, die nicht im Detail beschrieben zu werden brauchen. Wie bekannt, hat ein direkt beheizter Trockner eine von der Brennkammer 3 beheizte Heißaasrohrleitung, welche die Brennkammer mit dem eigentlichen Trockner verbindet und in welche über eine Einfallschleuse die Aufgabe der nassen Späne erfolgt. Der Transport der einfallenden Späne in die Vortrockenstrecke erfolgt durch die Rauchgase aus der Feuerung. Die Späne gelangen sodann in eine rotierende Trocknertrommel, die aus ineinandergeschobenen und fest miteinander verbundenen Rohren besteht, die mit Hubschaufeln ausgebildet sind. Von dieser Trommel gelangen die Späne über einen Abscheider zur Abtrennung von Schwergut zum Materialabscheider 8.

Bei einem indirekt beheizten Trockner ist bekanntlich ein von rotierenden Röhrenbündeln gebildetes Heizregister als Heizung 18 vargesehen, wobei Hub- und Transportschaufeln das zu trocknende Material durch den Trockner wälzen bzw. transportieren und oftmalig über die Heizregister rieseln lassen. Die Einblasung vorgewärmter Frischluft erfolgt zweckmäßig in ein zentrales Hauptrohr oder seitlich in eine Mulde, in welcher das Heizregister umläuft.

Anstelle eines einzigen Trockners 5 können die über die Leitung 9 zugeführten vorgetrockneten Holzspäne auch mehreren indirekt beheizten Trocknern 5 parallel zugeführt werden. Eine solche Anordnung kann aus Leistungsgründen zweckmäßig sein, wobei die einander parallel geschalteten Trockner 5 vom Abhitzekessel 14 gleichmässig mit Wärmeträgeröl beschickt werden.

Vor oder hinter der Brennkammer 11 kann in den Abgasstrom ein nicht dargestelltes Elektrafilter für Flugasche eingebettet sein, das auf Naßgas anspricht. Eine solche Ausbildung ist bei hohem Staubanteil der Abgase zweckmäßig.

Das Ausführungsbeispiel nach Fig.2 ähnelt jenem nach Fig.1, jedoch wird als zusätzliche Energiequelle für die Brennkammern 3,11 Warmluft herangezogen, welche vom Abhitzekessel 14 bzw. dessen Rohrsystem 21 über eine Leitung 34 bezogen wird, die sich zu den Brennkammern 3,11 verzweigt. Diese Ausführungsform ist ebenso wie jene nach Fig.1 für den Fall gedacht, daß die Temperatur des die erste Brennkammer 3 verlassenden Gases zur Oxydation der organischen Stoffe in der zweiten Brennkammer 2 nicht ausreicht, so daß dort das Abgas des ersten Trockners 2 in der Brennkammer 11 durch Zufuhr von weiterem Brennstoff (Erdgas über die Leitung 13) auf die erforderliche Temperatur gebracht werden muß.

Fig.3 zeigt eine Anlage, welche für den Fall gedacht ist, daß die Temperatur des die erste Brennkammer 3 verlassenden Gases zur Oxydation der organischen Stoffe in der zweiten Brennkammer 11 ausreicht. Dem kann insoferne nachgeholfen werden, als die zweite Brennkammer 11 mit Oxydationskatalysatoren ausgerüstet ist, durch welche die zur Oxydation der organischen Stoffe erforderliche Temperatur auf etwa 300 bis 550°C abgesenkt werden kann. Für diesen Fall zweigt von der Leitung 32, über welche die Abgase der Brennkammer 3 für die Beheizung des ersten Trockners 2 diesem zugeführt werden, vor der Einmündung der Eingabeleitung 1 eine Leitung 33 ab, welche die erwähnten Abgase der Brennkammer 3 direkt in die zweite Brennkammer 11 führt, z.B. mit einer Temperatur von 500°C. In diesem Fall wird das Abgas der ersten Trocknerstufe 2 aus dem Materialabscheider 8 über die Leitung 6 vollständig in die Brennkammer 3 der ersten Stufe zurückgeführt und - wie erwähnt - das diese Brennkammer 3 verlassende Gas in zwei Teilströme aufgeteilt, die über die beiden Leitungen 32 bzw.33 dem Trockner 2 bzw. der Brennkammer 11 zugeführt werden. Da das aus der ersten Brennkammer 3 kommende Gas bereits eine ausreichende Temperatur für die Beheizung der zweiten Brennkammer 11 zwecks Oxydation der organischen Bestandteile aufweist, ist in der zweiten Brennkammer 11 kein zusätzlicher Brennstoff erforderlich. Die Leitung 13 der Ausführungsformen nach den Fig.1 und 2 kann daher bei der Konstruktion nach Fig.3 entfallen, ebenso die Energiezufuhr über die Leitung 34 für die Brennkammer 11.

Bei allen Ausführungsformen kann selbstverständlich in den Kreislauf des Wärmeträgeröles (Leitungen 16,19) ein nicht dargestellter Wärmeträgerölkessel eingeschaltet sein.

In Fig.1 sind mit strichlierten Linien Weiterbildungen der erfindungsgemäßen Vorrichtung beschrieben. Eine Kondensatorwasserleitung und/oder eine Speisewasserleitung 42 ist über einen Wärmetauscher 34 im Abhitzekessel 14 geführt, um überhitzten Hochdruckdampf zu erzeugen. Dieser wird in einer Gegendruckturbine 35 entspannt und erzeugt in einem Generator 36 Strom. Anschließend kann der entspannte Dampf (Leitung 38) für die Trocknung oder für den Wärmebedarf von Pressen genutzt werden. Der erzeugte Strom (Leitung 37) kann den Energiebedarf einer der zweiten Trocknerstufe nachgeschalteten Späneverarbeitungsanlage decken bzw. mit Hochfrequenz beheizte bzw. heizende Pressen betreiben.

Ferner kann es zweckmäßig sein, wenn in der Abgasleitung des Materialabscheiders 8 ein Wärmetauscher 41 angeordnet wird, um Wärme rückzugewinnen bzw. das anfallende Luftvolumen zu verringern.

## Patentansprüche

1. Verfahren zur emissionsarmen Trocknung von Holzspänen, bei welchem die feuchten Holzspäne in einer ersten vorzugsweise direkt beheizten Trocknerstufe vorgetrocknet und in einer zweiten Trocknerstufe nachgetrocknet werden, dadurch gekennzeichnet, daß die in der ersten Trocknerstufe auf einen Feuchtigkeitsgehalt von etwa 20 bis 50% vorgetrockneten Holzspäne in der dieser Trocknerstufe nachgeschalteten zweiten Trocknerstufe auf einen Feuchtigkeitsgehalt von 1 bis 6% fertiggetrocknet werden, wobei die zweite Trocknerstufe indirekt beheizt wird, daß die in den Abgasen beider Trocknerstufen enthaltenen organischen Stoffe vor der Abgabe der Abgase in die Atmosphäre durch Oxydation bei erhöhter Temperatur durch Erhitzung der Abgase beider Trocknerstufen in zumindest einer Brennkammer, vorzugsweise in dieser Brennkammer als erste und einer zweiten, in Bezug auf den Abgasstrom in Serie liegenden Brennkammer, zerstört werden und daß mit der gesamten Menge oder einer Teilmenge der die erste Brennkammer verlassenden Rauch- bzw. Abgase die erste Trocknerstufe beheizt wird.

2. Verfahren nach Anspruch 1, dadurch gekennzeichnet, daß die in den Abgasen enthaltenen organischen Stoffe im Beisein von Oxydationskatalysatoren, z.B. Platin, Chrom- oder Kupferoxyd auf keramischen Trägern, bei einer Temperatur von zumindest 300°C, insbesondere 300 bis 550°C, zerstört werden.

3. Verfahren nach Anspruch 1, dadurch gekennzeichnet, daß die in den Abgasen enthaltenen organischen Stoffe auf zumindest 700°C, vorzugsweise 700 bis 1000°C, erhitzt werden.

4. Verfahren nach einem der Ansprüche 1 bis 3, dadurch gekennzeichnet, daß das Abgas der ersten Trocknerstufe vollständig in die erste Brennkammer rückgeführt wird und das diese Brennkammer verlassende Gas in zwei Ströme geteilt wird, von denen der eine zur ersten Trocknenstufe geführt wird, wogegen der zweite in die zweite, insbesondere mit einem Katalysator versehene Brennkammer geführt wird.

5. Verfahren nach einem der Ansprüche 1 bis 4, dadurch gekennzeichnet, daß das Abgas der ersten Trocknerstufe in der ihr nachgeschalteten zweiten Brennkammer unter Zufuhr weiteren Brennstoffes nachgeheizt wird.

6. Verfahren nach einem der Ansprüche 1 bis 5, dadurch gekennzeichnet, daß die Abwärme der erhitzten Abgase zumindest zur teilweisen Beheizung der zweiten Trocknerstufe verwendet wird.

7. Verfahren nach einem der Ansprüche 1 bis 6, dadurch gekennzeichnet, daß die Trocknung der Holzspäne in der ersten Trocknerstufe so weit erfolgt, daß die aus der Erhitzung der Abgase verfügbare Abwärme zumindest zur Deckung des Wärmebedarfes der zweiten Trocknerstufe ausreicht.

8. Verfahren nach einem der Ansprüche 1 bis 7, dadurch gekennzeichnet, daß die Trocknung der Holzspäne in der ersten Trocknerstufe so weit erfolgt, daß die aus der Erhitzung der Abgase verfügbare Abwärme zur Deckung des Wärmebedarfes der zweiten Trocknerstufe und des Wärmebedarfes einer der zweiten Trocknerstufe nachgeschalteten Späneverarbeitungsanlage, insbesondere von Pressen, ausreicht.

9. Verfahren nach einem der Ansprüche 1 bis 8, dadurch gekennzeichnet, daß die Abgase der zweiten Trocknerstufe mit Zusatzbrennstoff vermischt in der ersten Brennkammer verbrannt werden, deren Abwärme die erste Trocknerstufe beheizt, deren Abgase in der zweiten Brennkammer mit Zusatzbrennstoff vermischt und verbrannt werden.

10. Verfahren nach einem der Ansprüche 1 bis 9, dadurch gekennzeichnet, daß für die Beheizung der ersten Trocknerstufe zumindest ein biogener Brennstoff, z.B. Holzstaub, verwendet wird und für die Beheizung der zweiten Trocknerstufe ein flüssiger oder gasförmiger fossiler Brennstoff, insbesondere Erdgas.

11. Vorrichtung zur Durchführung des Verfahrens nach einem der Ansprüche 1 bis 11, mit einem ersten, vorzugsweise direkt beheizten Trockner zur Vortrocknung der feuchten Holzspäne und einem diesem nachgeschalteten zweiten Trockner, dadurch gekennzeichnet, daß der zweite Trockner (5) indirekt beheizt ist, daß den beiden Trocknern (2,5) eine erste Brennkammer (3) und gegebenenfalls eine zweite Brennkammer (11) zur Erhitzung der Abgase dieser beiden Trockner (2,5) nachgeschaltet ist und daß der erste Trockner (2) über eine Leitung (32) an die erste Brennkammer (3) für seine Erwärmung mit der gesamten Menge oder einer Teilmenge der Abbzw. Rauchgase dieser Brennkammer (3) angeschlossen ist.

12. Vorrichtung nach Anspruch 11, dadurch gekennzeichnet, daß vom zweiten Trockner (5) eine Leitung (7) für die Abgase in die erste Brennkammer (3) für die Beheizung des ersten Trockners (2) führt, aus dem eine weitere Leitung (6) in die erste Brennkammer (3) bzw. eine Leitung (12) in die zweite Brennkammer (11) zur Erhitzung der Abgase führt.

13. Vorrichtung nach Anspruch 11 oder 12, dadurch gekennzeichnet, daß von der zur zweiten Brennkammer (11) für die Erhitzung der Abgase führenden Leitung (12) eine Leitung (6) abzweigt, die zurück zur Brennkammer (3) für die Beheizung des ersten Trockners (2) führt (Fig.1,3).

14. Vorrichtung nach Anspruch 11 oder 12, dadurch gekennzeichnet, daß von der Leitung (32), welche die Abgase für die Beheizung des ersten Trockners (2) führt, vor der Einmündung einer Eingabeleitung (1) für die feuchten Späne eine Leitung (33) abzweigt, welche in die zweite, mit einem Katalysator ausgerüstete Brennkammer (11) führt, und daß vom ersten Trockner (2) eine Leitung (6) zur ersten Brennkammer (3) geführt ist

15. Vorrichtung nach einem der Ansprüche 11 bis 14, dadurch gekennzeichnet, daß an die Brennkammer (11) für die Rückgewinnung von Wärme aus den Abgasen ein Abhitzekessel (14) angeschlossen ist, der eine zum zweiten Trockner (5) und gegebenenfalls auch zu einer Späneverarbeitungsanlage führende Leitung (16) zur Führung von Abwärme hat.

16. Vorrichtung nach Anspruch 15, dadurch gekennzeichnet, daß vom Abhitzekessel (14) eine Leitung (28) für die abgekühlten Abgase zu einem Kondensator (27) führt, an dessen Leitung (25) zur Abfuhr der Gase gegebenenfalls eine vom Abhitzekessel (14) beheizte Leitung (24) zur Führung von Warmluft angeschlossen ist.

17. Vorrichtung nach Anspruch 15 oder 16, dadurch gekennzeichnet, daß der Abhitzekessel (14) einen Wärmetauscher (34) zur Erzeugung von überhitztem Hochdruckdampf aus Kondensat- und/oder Speisewasser umfaßt, wobei dieser Dampf über eine Gegendruckturbine (35) mit Generator (36) geführt ist.

18. Vorrichtung nach Anspruch 17, dadurch gekennzeichnet, daß in der Abgasleitung (7) des direkt beheizten Trockners (2) ein Wärmetauscher (41) angeordnet ist.

19. Vorrichtung nach einem der Ansprüche 11 bis 18, dadurch gekennzeichnet, daß zur Herabsetzung der zur Zerstörung der in den Abgasen enthaltenen organischen Stoffe notwendigen Temperatur zumindest in der Brennkammer (3) Oxydationskatalysatoren, z.B. Platin, Chrom- oder Kupferoxyd auf keramischen Trägern od.dgl., vorgesehen sind.

## Claims

1. A method for the low-emission drying of wood chips, in which the damp wood chips are pre-dried in a first, preferably directly heated, drier stage and are dried again in a second drier stage, characterised in that the wood chips pre-dried in the first drier stage to a moisture content of about 20 to 50 % are dried off in the second drier stage, connected downstream of this first drier stage, to a moisture content of 1 to 6 %, the second drier stage being heated indirectly, in that the organic substances contained in the waste gases of the two drier stages are destroyed, before the release of the waste gases into the atmosphere, through oxidation at a raised temperature by the heating of the waste gases of both drier stages in at least one combustion chamber, preferably in this combustion chamber as a first combustion chamber and in a second combustion chamber situated in series with respect to the waste gas flow, and in that the first drier stage is heated with the whole quantity or part quantity of the flue or waste gases leaving the first combustion chamber.

2. A method according to claim 1, characterised in that the organic substances contained in the waste gases are destroyed in the presence of oxidation catalysts, e.g. platinum, chromium- or copper oxide on ceramic carriers, at a temperature of at least 300°C, more particularly 300 to 550°C.

3. A method according to claim 1, characterised in that the organic substances contained in the waste gases are heated to at least 700°C, preferably 700 to 1000°C.

4. A method according to one of claims 1 to 3, characterised in that all the waste gas of the first drier stage is fed back into the first combustion chamber, and in that the gas leaving this combustion chamber is divided into two flows, one of which is passed to the first drier stage, while the second is passed into the second combustion chamber, in particular provided with a catalyst.

5. A method according to one of claims 1 to 4, characterised in that the waste gas of the first drier stage is reheated in the second combustion chamber connected downstream of the said first drier stage, with further fuel being supplied.

6. A method according to one of claims 1 to 5, characterised in that the waste heat of the heated waste gases is used at least for the partial heating of the second drier stage.

7. A method according to one of claims 1 to 6, characterised in that the drying of the wood chips in the first drier stage takes place to the point where the waste heat available from the heating of the waste gases is at least sufficient to cover the heat requirement of the second drier stage.

8. A method according to one of claims 1 to 7, characterised in that the drying of the wood chips in the first drier stage takes place to the point where the waste heat available from the heating of the waste gases is sufficient to cover the heat requirement of the second drier stage and the heat requirement of a wood chip processing unit, e.g. of presses, connected downstream of the second drier stage.

9. A method according to one of claims 1 to 8, characterised in that the waste gases of the second drier stage, mixed with additional fuel, are burned in the first combustion chamber, the waste heat of which heats the first drier stage, of which the waste gases are mixed with additional fuel in the second combustion chamber and burned.

10. A method according to one of claims 1 to 9, characterised in that at least a biogenous fuel, e.g. wood dust, is used to heat the first drier stage, and a fluid or gaseous fossil fuel, particularly natural gas, is used to heat the second drier stage.

11. A device for implementing the method according to one of claims 1 to 11, comprising a first, preferably directly heated drier for pre-drying the damp wood chips and a second drier connected downstream of this first drier, characterised in that the second drier (5) is indirectly heated, in that a first combustion chamber (3) and, if appropriate, a second combustion chamber (11) is connected downstream of the two driers (2, 5) to heat the waste gases of these two driers (2, 5), and in that the first drier (2) is connected by way of a line (32) to the first combustion chamber (3) for heating the said first drier with the whole quantity or a part quantity of the waste or flue gases of this combustion chamber (3).

12. A device according to claim 11, characterised in that a line (7) for the waste gases runs from the second drier (5) into the first combustion chamber (3) for heating the first drier (2), from which drier a further line (6) runs into the first combustion chamber (3) or a line (12) runs into the second combustion chamber (11) to heat the waste gases.

13. A device according to claim 11 or 12, characterised in that branching off the line (12) leading to the second combustion chamber (11) for heating the waste gases is a line (6) which runs back to the combustion chamber (3) for heating the first drier (2) (Fig. 1, 3).

14. A device according to claim 11 or 12, characterised in that branching off the line (32) which conveys the waste gases for heating the first drier (2), before the junction of a feed line (1) for the damp wood chips, is a line (33) which runs into the second combustion chamber (11), provided with a catalyst, and in that a line (6) is run from the first drier (2) to the first combustion chamber (3).

15. A device according to one of claims 11 to 14, characterised in that connected to the combustion chamber (11) for recovering heat from the waste gases is a waste heat boiler (14) which has a line (16) for conveying waste heat running to the second drier (5) and, if appropriate, also running to a wood chip processing unit.

16. A device according to claim 15, characterised in that a line (28) for the cooled waste gases runs from the waste heat boiler (14) to a condenser (27), to whose line (25) for removing the gases there is connected, if appropriate, a line (24) heated by the waste heat boiler (14) for conveying warm air.

17. A device according to claim 15 or 16, characterised in that the waste heat boiler (14) comprises a heat exchanger (34) for producing superheated high pressure steam from condensate- and/or feed water, this steam being conveyed via a back pressure turbine (35) with generator (36).

18. A device according to claim 17, characterised in that a heat exchanger (41) is disposed in the waste gas line (7) of the directly heated drier (2).

19. A device according to one of claims 11 to 18, characterised in that oxidation catalysts, e.g. platinum, chromium- or copper oxide on ceramic carriers or the like, are provided at least in the combustion chamber (3) to lower the temperature necessary for destroying the organic substances contained in the waste gases.

## Revendications

1. Procédé pour le séchage de copeaux de bois en ne dégageant que de faibles émissions, selon lequel on procède à un préséchage des copeaux de bois humides dans un premier étage de sécheur, de préférence à chauffage direct, puis à un séchage supplémentaire dans un second étage de sécheur, caractérisé en ce que les copeaux de bois, ayant été soumis dans le premier étage de sécheur à un séchage préalable jusqu'à un taux d'humidité de 20 à 50 % environ, sont soumis dans le second étage de sécheur, monté en aval de ce premier étage de sécheur, à un séchage final jusqu'à un taux d'humidité de 1 à 6 %, ce second étage de sécheur étant à chauffage indirect, en ce qu'avant l'échappement à l'atmosphère des gaz d'échappement des deux étages de sécheur, les substances organiques contenues dans ces gaz sont décomposées par oxydation à température élevée au moyen d'un chauffage des gaz provenant des deux étages de sécheur dans au moins une chambre de combustion, de préférence dans la chambre de combustion qui constitue une première chambre de combustion et dans une seconde chambre de combustion disposée en série selon l'écoulement des gaz, et en ce que le premier étage de sécheur est chauffé au moyen de la totalité ou d'une partie du débit des gaz ou fumées quittant la première chambre de combustion.

2. Procédé suivant la revendication 1, caractérisé en ce que les substances organiques contenues dans les gaz sont décomposées à une température d'au moins 300 °C, notamment de 300 à 550 °C, en présence de catalyseurs d'oxydation, par exemple d'oxyde de platine, chrome ou cuivre disposé sur des supports céramiques.

3. Procédé suivant la revendication 1, caractérisé en ce que la température des substance organiques contenues dans les gaz est portée à au moins 700 °C, de préférence à 700 à 1 000 °C.

4. Procédé suivant l'une des revendications 1 à 3, caractérisé en ce que les gaz du premier étage de sécheur sont renvoyés en totalité dans la première chambre de combustion et en ce que les gaz quittant cette chambre de combustion sont divisés en deux courants dont l'un est envoyé au premier étage de sécheur, tandis que le second est envoyé dans la seconde chambre de combustion, laquelle est notamment pourvue d'un catalyseur.

5. Procédé suivant l'une des revendications 1 à 4, caractérisé en ce que, moyennant l'apport d'un supplément de combustible, les gaz du premier étage de sécheur subissent un chauffage supplémentaire dans la seconde chambre de combustion montée en aval de ce premier étage de sécheur.

6. Procédé suivant l'une des revendications 1 à 5, caractérisé en ce que la chaleur sensible des gaz dont la température a été élevée est utilisée pour chauffer au moins partiellement le second étage de sécheur.

7. Procédé suivant l'une des revendications 1 à 6, caractérisé en ce que le séchage des copeaux de bois dans le premier étage de sécheur est suffisamment poussé pour que la chaleur disponible provenant de l'élévation de température des gaz soit au moins suffisante pour couvrir la consommation de chaleur du second étage de sécheur.

8. Procédé suivant l'une des revendications 1 à 7, caractérisé en ce que le séchage des copeaux de bois dans le premier étage de sécheur est suffisamment poussé pour que la chaleur disponible provenant de l'élévation de température des gaz soit suffisante pour couvrir la consommation de chaleur du second étage de sécheur et la consommation de chaleur d'une installation de traitement des copeaux montée en aval du second étage de sécheur, telle que des presses.

9. Procédé suivant l'une des revendications 1 à 8, caractérisé en ce que, mélangés à un supplément de combustible, les gaz du second étage de sécheur sont brûlés dans la première chambre de combustion, dont la chaleur perdue sert à chauffer le premier étage de sécheur dont les gaz sont mélangés à un supplément de combustible et brûlés dans la seconde chambre de combustion.

10. Procédé suivant l'une des revendications 1 à 9, caractérisé en ce que, pour le chauffage du premier étage de sécheur, on utilise au moins un combustible biogène, par exemple de la sciure de bois, et, pour le chauffage du second étage de sécheur, on utilise un combustible fossile liquide ou gazeux, notamment du gaz naturel.

11. Installation de mise en oeuvre du procédé suivant l'une des revendications 1 à 10, comprenant un premier sécheur, de préférence à chauffage direct, servant au séchage préalable des copeaux de bois humides, et un second sécheur monté en aval du premier sécheur, caractérisée en ce que le second sécheur (5) est à chauffage indirect, en ce qu'en aval des deux sécheurs (2, 5), il est monté une première chambre de combustion (3), et éventuellement une seconde chambre de combustion (11), servant à élever la température des gaz sortent de ces deux sécheurs (2, 5) et en ce que le premier sécheur (2) est relié par une conduite (32) à la première chambre de combustion (3) en vue du préchauffage de ce premier sécheur (2) au moyen de la totalité ou d'une partie du débit des gaz ou fumées de cette chambre de combustion (3).

12. Installation suivant la revendication 11, caractérisée en ce qu'une conduite (7) de gaz d'échappement mène du second sécheur (5) à la première chambre de combustion (3) servant au chauffage du premier sécheur (2) et en ce qu'à partir de ce premier sécheur (2) une autre conduite (6) mène à la première chambre de combustion (3) ou une conduite (12) mène à la seconde chambre de combustion (11) en vue de l'élévation de température des gaz.

13. Installation suivant la revendication 11 ou 12, caractérisée en ce qu'en dérivation par rapport à la conduite (12) menant à la seconde chambre de combustion (11) en vue de l'élévation de température des gaz, une conduite (6) retourne à la chambre de combustion (3) servant au chauffage du premier sécheur (2) (fig. 1, 3).

14. Installation suivant la revendication 11 ou 12, caractérisée en ce qu'en dérivation sur la conduite (32) dans laquelle passent les gaz servant au chauffage du premier sécheur (2) et en amont de l'endroit où débouche une conduite (1) d'introduction des copeaux humides, une conduite (33) mène à la seconde chambre de combustion (11) pourvue d'un catalyseur et en ce qu'une conduite (6) mène du premier sécheur (2) à la première chambre de combustion (3).

15. Installation suivant l'une des revendications 11 à 14, caractérisée en ce qu'une chaudière de récupération de chaleur (14) est reliée à la chambre de combustion (11 ) en vue de récupérer de la chaleur à partir des gaz, cette chaudière de récupération de chaleur (14) comportant, en vue de transmettre la chaleur récupérée, une conduite (16) qui mène au second sécheur (5) et éventuellement aussi à une installation de traitement des copeaux.

16. Installation suivant la revendication 15, caractérisée en ce qu'à partir de la chaudière de récupération de chaleur (14), une conduite (28) des gaz refroidis mène à un condenseur (27), une conduite (24) d'amenée d'air chaud, chauffé par la chaudière de récupération de chaleur (14), étant éventuellement reliée à la conduite (25) d'évacuation des gaz de ce condenseur (27).

17. Installation suivant la revendication 15 ou 16, caractérisée en ce que la chaudière de récupération de chaleur (14) comprend un échangeur de chaleur (34) servant à produire de la vapeur surchauffée à haute pression à partir d'eau de condensation et/ou d'eau du réseau, cette vapeur étant envoyée dans une turbine à contre-pression (35) associée à une génératrice (36).

18. Installation suivant la revendication 17, caractérisée en ce qu'un échangeur de chaleur (41) est disposé dans la conduite de gaz (10) sortant du sécheur (2) à chauffage direct.

19. Installation suivant l'une des revendications 11 à 18, caractérisée en ce qu'en vue de réduire la température nécessaire à la décomposition des substances organiques contenues dans les gaz, il est prévu, au moins dans la chambre de combustion (3), des catalyseurs d'oxydation, par exemple de l'oxyde de platine, chrome ou cuivre disposé sur des supports céramiques, ou analogues.
